# EUROPÄISCHE PATENTSCHRIFT

(11) **EP 0 347 825 B1**
(45) Veröffentlichungstag und Bekanntmachung des Hinweises auf die Patenterteilung: **25.08.1993**
(21) Anmeldenummer: 89111162.7
(22) Anmeldetag: 20.06.1989
(51) Int. Cl.: B65B 9/04, B65B 7/16

(54) **Form-, Füll- und Verschliessmaschine für Molkereiprodukte**
Shaping, filling and sealing machine for dairy products
Machine de formage, remplissage et scellage pour des produits laitiers

(30) Priorität: 21.06.1988 DE 3820863
(43) Veröffentlichungstag der Anmeldung: 27.12.1989
(73) Patentinhaber: MILCHWERKE KÖLN/WUPPERTAL eG, D-42285 Wuppertal (DE)
(72) Erfinder: Eggers, Thies, D-5253 Lindlar (DE); Marquardt, Wilhelm, D-5253 Lindlar-Schmitzhöhe (DE)
(74) Vertreter: Ostriga, Harald

(56) Entgegenhaltungen:
- FR-A- 2 467 807
- GB-A- 961 294
- US-A- 3 296 906
- US-A- 3 374 602
- US-A- 3 908 342

## Beschreibung

Die Erfindung betrifft eine Form-, Füll- und Verschließmaschine für flüssige bis pastöse Produckte. Ein derartige Maschine ist durch die US-A-3 374 602 bekannt. Obwohl es im vorliegenden Zusammenhang nicht überwiegend darauf ankommt, in welcher Weise die zu befüllenden Becher, d.h. die Bechervertiefungen, hergestellt sind, bezieht sich die Erfindung insbesondere auf eine Form-, Füll- und Verschließmaschine, bei welcher die Bechervertiefungen im thermoplastischen Tiefziehverfahren - wie beim Gegenstand der DE-A-15 11 668 - gefertigt werden.

Der Erfindung liegt folgender allgemeiner Sachverhalt zugrunde: moderne vierbahnige Füllwerke, die z.B. Fruchtjoghurt oder Frucht- bzw. Krauterquark verarbeiten und die nach dem in der US-A-3 374 602 offenbarten Prinzip arbeiten, besitzen eine theoretische Fülleistung bis zu etwa 20.000 Becher à 150g pro Stunde. Eine Besonderheit ist es, daß Milchwerke derartige Füllwerke zur Belieferung von Großabnehmern (Discounter, Ladenketten) einsetzen, welche für eine unbestimmte Zeitdauer eine feste Produktsortierung ordern. So kann beipielsweise mit einer vierbahnigen Maschine eine Sortierung von 25% (eine Becherbahn) Fruchtquark mit dem Fruchtzusatz A, 50% Fruchtquark (zwei Becherbahnen) mit dem Fruchtzusatz B und 25% (eine Becherbahn) Fruchtquark mit dem Fruchtzusatz C hergestellt werden. Der Fruchtzusatz versteht sich allgemein als Fruchtbeimengung oder als Fruchtunterlage.

Das Milchwerk verwendet für diesen konkreten Fall als Rollenware eine individuell bedruckte und ansonsten übliche Deckelfolie, deren erste Bahn in Langsrichtung hintereinander identische Aufdrucke bezüglich des Fruchtzusatzes A, deren beide mittlere Bahnen identische Aufdrucke bezüglich des Fruchtzusatzes B und deren vierte Bahn schließlich identische Aufdrucke bezüglich des Fruchtzusatzes C tragen. Die Folie selbst besteht aus Aluminium mit einer unterseitigen Heißsiegelschicht. An einer Längsseite oder an beiden Längsseiten ist die Deckelfolie mit Strichmarkierungen versehen, die zur Herstellung des Rapports zwischen Deckelaufdrucken und Becherteilung mittels Fotoabtastung dienen. Zu diesem Zweck weist die Deckelfolie in Längsrichtung stets ein geringes Untermaß auf, so daß bei Auftreten eines Rapportfehlers eine bleibende Längsdehnung der Deckelfolienbahn auf einer besonderen Reckstrecke erfolgen kann, die in der US-A-3 374 602 detailliert beschrieben ist.

Und zwar wird während des kurzzeitigen taktbedingten Stillstandes der Folie (derartige Füllwerke arbeiten taktweise intermittierend) ein Deckelfolien-Längenbereich um das entsprechende Korrekturmaß gedehnt. Im Anschluß an diese Dehn- bzw. Reckstrecke wird die Deckelfolie über die bereits befüllten, aus einer zusammenhängenden Tiefziehfolie (insbesondere aus Polystyrol) geformten Becher hinweggezogen und mittels eines Heißsiegelwerkzeuges auf die Becherränder aufgesiegelt. Die so entstandene noch zusammenhängende befüllte Folien-Anordnung durchläuft zwecks Bechervereinzelung sodann eine Stanzvorrichtung. Ohne jeglichen weiteren Sortiervorgang werden jedem Karton die Becherreihen so zugeführt, wie sie maschinenseitig anfallen: ein üblicher 16er Karton enthält also ohne einen zusätzlichen Sortiervorgang zwangsläufig 25% des Produktes A, 50% des Produktes B und 25% des Produktes C, um bei vorgenanntem Beispiel zu bleiben.

Schwierigkeiten ergeben sich bei der vorbeschriebenen bekannten Form-, Füll- und Verschließmaschine dann, wenn sich die vom Kunden gewünschte Sortierung - und dieses geschieht zumeist überraschend von einem Tag auf den andern - ändert. So kann es sein, daß der Kunde plötzlich eine Sortierung von 25% mit dem Fruchtzusatz A, 25% mit dem Fruchtzusatz B, 25% mit dem Fruchtzusatz C und 25% mit dem Fruchtzusatz D verlangt. Dieses bedeutet bei einem vierbahnigen Füllwerk, daß jede Becherbahn ein Milchprodukt unterschiedlichen Fruchtzusatzes enthält und daß eine entsprechend geänderte Deckelfolie eingesetzt werden muß, die man aber aus Kostengründen wegen ihrer individuellen Ausgestaltung nicht "auf Verdacht" bevorraten kann. Hier wird das Milchwerk vor große Probleme gestellt, zumal die vordem gängige Sortierung möglicherweise für einige Zeit nicht mehr bzw. - nach einer etwaigen erforderlichen Modernisierung des Deckeldesigns - überhaupt nicht mehr einsetzbar ist. Im letzten Fall wandert die recht kostenaufwendige Deckelfolie in den Schrott. Für die neue Sortierung wird beim Deckelfoliendrucker wieder ein Vorrat bestellt, dem aber möglicherweise wiederum die gleichen zuvor geschilderten negativen Konsequenzen anhaften.

Andererseits besteht die Möglichkeit, das bekannte Füllwerk nicht als Mehrproduktanlage, sondern vielmehr, in zeitlicher Aufeinanderfolge unterschiedlicher Produkte, jeweils als Einproduktanlage zu betreiben. Hierbei können jeweils gleichförmig bedruckte Deckelfolien zum Einsatz gelangen. Lästig ist dabei jedoch, daß das vom Kunden gewünschte Karton-Sortiment mit zusätzlicher Sortierarbeit - zumeist von Hand - erstellt werden muß.

Mit der DE-C1-36 05 864 ist eine andere Form-, Füll- und Verschließmaschine bekanntgeworden, welche sich im weitesten Sinne ebenfalls mit der vorstehend erwähnten Problematik befaßt. Der erreichte Lösungsweg ist jedoch maschinell sehr aufwendig, zumal nach in Förderrichtung hintereinander angeordneten Produktgruppen unterschieden wird.

Jeder Produktgruppe werden hierbei die diesbezügliche Bechergruppe insgesamt abdeckende Folienzuschnitte zugeordnet, so daß zu jeder Produktgruppe ein gesonderter Magazinschacht gehört, der die Folienzuschnitte aufnimmt.

Deckelzuschnitte erfordern bekanntlich sowohl bei ihrer Herstellung durch Schneiden oder Stanzen als auch bei ihrer Handhabung (Transport, Nachfüllen der Magazinschächte von Hand) eine gesonderte nachträgliche aseptische Behandlung, die bei Rollenware entweder nicht erforderlich oder wesentlich einfacher zu handhaben ist.

Überdies erhöhen die vier in Förderrichtung hintereinander angeordneten Magazinschächte die Baulänge der Maschine.

Abgesehen davon, bietet die nach der DE-C1 36 05 864 bekanntgewordene Form-, Füll- und Verschließmaschine sinnvoll nur die Möglichkeit, die Produkte A, B, C oder D alternativ in größeren Partien hintereinander zu fahren, um anschließend mit Zusatzeinrichtungen oder von Hand die Sortierung zu erstellen. Andererseits wäre es bei der bekannten Maschine nur mit einem relativ großen regeltechnischen Aufwand möglich, unter Einbeziehung von Übersprüngen alle vier Produkte A-D gruppenweise unmittelbar hintereinanderfolgend zu verarbeiten. Wenn letzteres trotz Inkaufnahme eines relativ großen regeltechnischen Aufwandes geschähe, so müßte auch hier entweder von Hand oder mit einer gesonderten Sortiervorrichtung das jeweilige Kartonsortiment den einzelnen Produktgruppen entnommen und individuell zusammengestellt werden, da die unterschiedlichen Produkte nur in unterschiedlichen Produktblöcken von beispielsweise je acht Bechern anfallen. Demgegenüber bietet die eingangs beschriebene Form-, Füll- und Verschließmaschine der zutreffenden Gattung bereits den Vorteil, daß jede sich quer zur Förderrichtung erstreckende Becherreihe gewissermaßen als Urzelle bereits das vom Kunden geforderte Sortiment enthält, das sich durch Multiplikation grundsätzlich nicht ändert. So ergeben schließlich auch vier aufeinanderfolgende Becherreihen das geforderte Kartonsortiment mit insgesamt sechszehn Bechern.

Ausgehend von der eingangs beschriebenen, in vorerwähnter Weise betriebenen, bekannten Maschine (US-A-3 374 602) dieser Gattung, liegt der Erfindung die Aufgabe zugrunde, die bekannte Form-, Füll- und Verschließmaschine so auszugestalten, daß eine Produktsortierung innerhalb der vorhandenen Becherbahnen zu jeder Zeit ohne einen Mehraufwand an teurer Deckelfolie und mit einem Mindestmaß an maschinellen Änderungen erzielt werden kann. Diese Aufgabe ist entsprechen der im Kennzeichneteil des Patentanspruchs 1 definierten Merkmalen gelöst worden.

Entsprechend der Erfindung ist die zuvor vorhandene bahnweise gleichförmig - ansonsten jedoch heterogen bedruckte - zusammenhängende breite Deckelfolie gewissermaßen in einbahnige Streifen zerlegt werden, welche jeweils individuell von einer gesonderten Vorratsrolle ablaufen. Jede so geschaffene einbahnige Deckelfolie weist besondere Führungsmittel auf. Hinzu kommt, daß bezüglich jeder einbahnigen Deckelfolie ein dort auftretender Rapportfehler gesondert und unabhängig von den benachbarten einbahnigen Deckelfolien beseitigt werden kann.

Durch die US-A-3 908 342 ist es bekannt, zwei Linien, bestehend aus voneinander völlig unabhängigen einzelnen Drei-Kammer-Behältern, also von Einzelbehältern, nebeneinanderher laufen zu lassen, die mittels zweier voneinander unabhängiger unbedruckter Deckelfolien-Bahnen verschlossen werden. Im Gegensatz dazu behält die Erfindung den Zusammenhalt der die Becher bildenden Becherfolie während des Verschließens als konstante Bezugsgröße bei. Auf der Basis dieser konstanten Bezugsgröße werden die einzelnen Deckelfolienstreifen, die voneinander unterschiedliche Einzelaufdrucke tragen, erfindungsgemäß bei Auftreten von Rapportfehlern unabhängig voneinander einjustiert.

Besonders vorteilhaft ist bei der erfindungsgemäßen Maschine die einseitig fliegende Anordnung der Vorratsrollen auf den zugehörigen Rollenhalterachsen, so daß die erfindungsgemäßen einbahnigen Deckelfolienrollen in kürzester Zeit nachgesetzt bzw. ausgewechselt, d.h. einseitig aufgesteckt, werden können.

Insgesamt gestattet das erfindungsgemäße Füllwerk ohne Verlust an teurer Deckelfolie eine rasche flexible deckelseitige Anpassung an ein geändertes Produktsortiment, da nur die entsprechenden Einzelrollen entsprechend der gewünschten Produktsortierung ausgewählt und eingesetzt zu werden brauchen.

Weitere Ausgestaltungen der Erfindung ergeben sich aus zusätzlichen Unteransprüchen.

In den Zeichnungen ist ein bevorzugtes Ausführungsbeispiel entsprechend der Erifindung näher beschrieben,
es zeigen:
Fig. 1 eine schematische Darstellung einer Form-, Füll- und Verschließmaschine in Seitenansicht,
Fig. 2 ein vergrößertes Detail aus Fig. 1 und
Fig. 3 eine Draufsicht auf die in Fig. 2 gezeigte Anordnung.

In Fig. 1 ist ein Becherfüller, eine sogenannte Form-, Füll und Verschließmaschine, insgesamt mit der Bezugsziffer 10 versehen. Die Vorschub- bzw. Förderrichtung der Maschine ist mit x bezeichnet.

Die Becherfolie 11 aus Polystyrol wird von einer Vorratsrolle 12 taktweise abgezogen und sodann in einer thermischen Tiefzieheinrichtung 13 so verformt, daß Becher bzw. Bechervertiefungen 14 entstehen. Trotz ihrer Verformung bleibt der Gesamtzusammenhang der Folie 11 erhalten.

In den Zeichnungen ist auch zu ersehen bzw. strichpunktiert angedeutet (Fig. 3), daß sich in der senkrecht zur Zeichnungs-Papierebene erstreckenden Förderebene E (Fig. 1) parallel zur Förderrichtung x vier Becherbahnen B₁, B₂, B₃ und B₄ erstrecken, von denen in den Fig. 1 und 2 nur die Becherbahn B₁ ersichtlich ist.

Senkrecht zur Förderrichtung x hingegen erstrecken sich die einzelnen Becherreihen, welche in den Fig. 1 und 2 beispielhaft mit Bᵣ bezeichnet sind. Jede Becherreihe Bᵣ enthält demnach vier becherförmige Vertiefungen bzw. Becher 14.

Wie bereits weiter oben erwähnt, arbeitet die Form- Füll- und Verschließmaschine 10 intermittierend in Takt. In der Tiefzieheinrichtung 13 werden demnach zur gleichen Zeit in vier Becherbahnen B₁ - B₄ drei Becherreihen Bᵣ, also insgesamt zwölf Becher 14, ausgeformt. Die Vorschubteilung umfaßt also jeweils drei Becherreihen Bᵣ, so daß die Füll- und Dosiereinrichtung 15 vier mit den Becherbahnen B₁ - B₄ ausgerichtete Füllrohrbahnen aufweist, von denen in Fig. 1 lediglich die Füllrohrbahn F₁ mit den einzelnen Füllrohren 16 zu sehen ist.

Beim gezeigten Ausführungsbeispiel wird jede der vier Füllrohrbahnen, also auch die Füllrohrbahn F₁, mit einem individuellen Produktgemisch beaufschlagt. Die Füllrohrbahn F₁ füllt beispielsweise einen Fruchtquark A ab, der einen besonderen Fruchtzusatz enthält. Die anderen drei Füllrohrbahnen werden mit Fruchtquarksorten beaufschlagt, deren Fruchtzusätze voneinander unterschiedlich sind.

In einer Verschließeinrichtung 17 werden die mit Fruchtquark befüllten Becher 14 mittels unterschiedlicher Deckelsiegelfolien D₁ - D₄ verschlossen, indem ein Heißsiegelwerkzeug 18 die unterseitig mit einer Heißsiegelschicht versehenen Deckelsiegelfolien auf die oberen flanschartigen Ränder der Becher 14 drückt und dort ansiegelt.

Nach Durchlaufen der Verschließeinrichtung 17 gelangt die pro Becherreihe Bᵣ mit vier unterschiedlichen Produkten befüllte Folienanordnung 11, D₁ - D₄ in eine Stanzeinrichtung 37, in welcher mit einem Stanzhub aus einem zwölfteiligen Becherverbund zwölf befüllte und verschlossene Einzelbecher 14 A entstehen. Hierbei verlieren auch die Deckelsiegelfolien D₁ - D₄ ihre stoffschlüssige Verbindung in Längsrichtung. Vier einzelne Becherreihen Bᵣ von Einzelbechern 14A sind in einem Karton K aufgenommen. Da jede Becherreihe Bᵣ der vierbahnigen Form-, Füll- und Verschließmaschine jeweils einen Fruchtquark mit unterschiedlichen Fruchtzusätzen enthält, weist auch der vier Becherreihen Bᵣ enthaltende Karton K mit seinen Einzelbechern 14A diese Grundsortierung auf.

Im Zusammenhang der Fig. 2 und 3 ist im einzelnen zu ersehen, wie die Zuführung der gesonderten Deckelsiegelfolien D₁ - D₄ erfolgt. Oberhalb seitlich neben der Förderebene E erstreckt sich in vertikaler Anordnung eine Halteplatte 19, an welcher vier voneinander räumlich getrennte Rollenhalter R₁ - R₄ befestigt sind. Jeder Rollenhalter R₁ - R₄ trägt eine Vorratsrolle V₁ - V₄. Jede Vorratsrolle V₁ - V₄ ist auf einer Rollenhalterachse 20, zweckmäßig unter Einbeziehung von Lagerrollen 21, gelagert. Die Rollenhalterachsen 20 verlaufen untereinander parallel und stehen orthogonal von der hauptsächlichen Erstreckungsebene der Befestigungsplatte 19 ab. Die Lagerung der Vorratsrollen V₁ - V₄ ist fliegend gestaltet, so daß diese von einer Seite her in Richtung Befestigungsplatte 19 aufgesteckt, auf der Anordnung 20, 21 in nicht näher bezeichneter Weise axial festgelegt und gegebenenfalls noch axial justiert werden können. Falls eine leere oder eine nicht mehr benötigte Vorratsrolle V₁ - V₄ abgezogen werden soll, geschieht dies in umgekehrter Weise von der Befestigungsplatte 19 weg nach außen.

Die Führung einer jeden Deckelsiegelfolie D₁ - D₄ verläuft zunächst über eine endseitig eines Führungsarms 22 gelagerte Umlenkrolle 23 und von dort über eine Tastwalze 24, die endseitig eines um die Rollenhalterachse 20 entsprechend dem Doppelpfeil u auf- und abschwenkbaren gesonderen Haltearms 25 drehgelagert ist.

Die Führung der Deckelsiegelfolien D₁ - D₄ über die Umlenkrollen 23 sowie über die Tastwalzen 24 sorgt unter Bildung jeweils einer Schlaufe S dafür, daß jede Deckelsiegelfolie D₁ - D₄ mit einer gewissen Mindest- Bahnspannung geführt wird. Sobald sich irgendeine Schlaufe S unzulässig vergrößert, schwenkt der jeweilige Haltearm 25 nach unten und betätigt dabei in nicht näher dargestellter Weise eine Bremse 26, welche den Ablauf der betreffenden Vorratsrolle V₁ - V₄ unter Verringerung der Schlaufenlänge im Sinne einer Konstanthaltung der Bahnspannung leicht abbremst.

Die Deckelsiegelfolien D₂, D₄ werden sodann jeweils gemeinsam über frei vorragende durchgehende, einseitig drehgelagerte Rundprofil-Führungsachsen 27, 28 und die beiden Deckelsiegelfolien D₁, D₃ über eine ebensolche Rundprofil-Führungsachse 29 jeweils gemeinsam geführt.

Sämtliche Deckelsiegelfolien D₁ - D₄ werden anschließend gemeinsam unterhalb einer beidendig drehgelagerten durchgehenden Rundprofil-Führungsachse 30 zu einer insgesamt mit 31 bezeichneten Reckstrecke bzw. Reckvorrichtung geführt. Die Reckstrecke 31, die Bestandteil der Deckelsiegelfolien-Führungsbahnen von der jeweiligen Vorratsrolle V₁ - V₄ bis zur Verschließeinrichtung 17 bildet, umfaßt eine obere und eine untere jeweils beidendig drehgelagerte durchgehende Führungsachse 32, 33. Alle Deckelsiegelfolienbahnen D₁ - D₄ werden deshalb gemeinsam über die beiden Achsen 32, 33 geleitet. Jeder einzelnen Führungsachse 32, 33 sind aber pro Bahn D₁ - D₄ jeweils eine Klemmbacke 34, 35 (acht Klemmbacken insgesamt) zugeordnet. Auch ist jeder Deckelsiegelfolienbahn D₁ - D₄ separat im Bereich der Reckstrecke 31 eine entsprechend dem Doppelpfeil a schwenkbare Exzenterscheibe 36 zugeordnet. Auch ist jeder Deckelsiegelfolienbahn D₁ - D₄ im Bereich der Reckstrecke 31 ein Fotoabtaster P₁ - P₄ zugeordnet.

Jede Deckelsiegelfolienbahn D₁ - D₄ besitzt von Haus aus ein geringes Längenuntermaß. Sobald ein Rapportfehler auftritt, d.h., sobald ein Deckelaufdruck nicht genau mit der zugehörigen Öffnung eines Bechers 14 fluchtet, kann die betreffende Deckelsiegelfolienbahn D₁ - D₄ individuell durch bleibende Längsdehnung verlängert und hierdurch der Rapportfehler beseitigt werden. Die Beseitigung des Rapportfehlers geschieht während der taktbedingten Stillstandszeit. Jede Deckelsiegelfolie D₁ - D₄ ist hierzu in gewissen Abständen mit randlichen Markierungsstrichen versehen, welche durch die Fotoabtaster P₁ -P₄ abgetastet werden können. Bei Auftreten eines Rapportfehlers erkennt dies der jeweilige Fotoabtaster anhand einer veränderten Relativlage eines Markierungsstrichs. Der betreffende Fotoabtaster P₁ - P₄ erzeugt sodann ein elektrisches Signal. Dieses Signal läßt die korrespondierenden Klemmbacken 34, 35 einfallen, wobei eine Drehung der korrespondierenden Exzenterscheibe 36 erfolgt. Durch die hiermit einhergehende Querauslenkung wird die korrespondierende Deckelsiegelfolienbahn (z.B. D₁), die aus Aluminium besteht, zum Ausgleich des Rapportfehlers in Längsrichtung bleibend gedehnt. Sobald der Rapportfehler ausgeglichen ist, werden die Klemmbacken 34, 35 sowie die Exzenterscheibe 36 in ihre in Fig. 2 dargestellte Ausgangslage zurückversetzt.

Im Unterschied zu der gezeigten Ausführungsform ist es selbstverständlich möglich, sämtliche Vorratsrollen V₁ - V₄ zwar auf unterschiedlichen Rollenhaltern, jedoch auf einander koaxialen Rollenhalterachsen 20 anzuordnen. Es hat sich indes herausgestellt, daß die in den Zeichnungen dargestellte Ausführungsform eine besonders rasche und leichte Handhabung beim Rollenwechsel gestattet. Da die Vorratsrollen V₁ - V₄ außerdem sowohl entlang der Becherreihe Bᵣ als auch in Förderrichtung x als auch schließlich in einer Höhe oberhalb der Förderebene E gestaffelt sind, ergibt sich eine bedienungsfreundliche kompakte Kurzbauweise. Alle Deckelsiegelfolienbahnen D₁ - D₄ und deren Vorratsrollen V₁ - V₄ fluchten mit den Becherbahnen B₁ - B₄.

Zudem ist die gesamte Vorratsrollenhalterung mit den wesentlichen- Führungsmitteln dank der gemeinsamen Befestigungsplatte 19 gewissermaßen als Komplett-Anbaueinheit ausgestaltet, welche einer Nachrüstung bereits vorhandener Form-, Füll- und Verschließmaschinen entgegenkommt.

## Patentansprüche

1. Form-, Füll- und Verschließmaschine für flüssige bis pastöse Produckte, mit einem Füllwerk (10) zum Befüllen von aus einer Kunststoffolie, der Becherfolie (11), tiefgezogenen, nach der Tiefziehverformung zusammenhängenden Bechervertiefungen (14), welche parallel zur Becher-Förderrichtung (x) in mehreren Becherbahnen (B₁-B₄) und quer zur Förderrichtung (x) in mehreren Becherreihen (Bᵣ) angeordnet sind und welche nach ihrer Befüllung gruppenweise adhäsiv in einer Verschließvorrichtung (17) mittels mindestens einer zusammenhängenden Deckelfolie (D₁-D₄) verschlossen werden, die von einer auf einem Rollenhalter (R₁-R₄) angeordneten Vorratsrolle (V₁-V₄) abgezogen wird, wonach die Bechervertiefungen (14) mittels einer Stanz- oder Schneidvorrichtung (37) in Einzelbecher (14A) zertrennt und sodann verpackt werden, wobei die Deckelfolie (D₁-D₄) mit auf die Bechergröße abgestimmten, im Hinblick auf eine jede Becherbahn (B₁-B₄) untereinander identischen Einzeldeckelaufdrucken versehen ist und wobei zwischen dem Rollenhalter (R₁-R₄) und der Verschließvorrichtung (17) ein Längenbereich der Deckelfolien-Führungsbahn eine Reckstrecke (31) bildet, auf welcher der Rapport zwischen Einzeldeckelaufdrucken und Becherteilung während einer taktbedingten Stillstandszeit der Folienförderung herstellbar ist, dadurch gekennzeichnet, daß die Deckelfolie in separate einbahnige Deckelfolienstreifen (D₁-D₄) aufgeteilt ist, daß die Deckelfolienstreifen (D₁-D₄) hinsichtlich ihrer Einzelbecheraufdrucke unterschiedlich sind, daß jeder Becherbahn (B₁-B₄) der noch zusammenhängenden Becherfolie (11) ein Deckelfolienstreifen (D₁-D₄) zugeordnet ist, daß jeder Deckelfolienstreifen (D₁-D₄) eine gesonderte Vorratsrolle (V₁-V₄) auf je einem Rollenhalter (R₁-R₄) bildet, daß jedem Deckelfolienstreifen (D₁-D₄) auf seiner Führungsbahn von der Vorratsrolle (V₁-V₄) bis zur Verschließvorrichtung (17) jeweils gesonderte Führungsmittel (23, 24; 27-30; 31) zugeordnet sind und daß jeder Deckelfolienstreifen (D₁-D₄) eine von Rapportfehlern der übrigen Deckelfolienstreifen (D₁-D₄) funktionsunabhängige Reckstrecke (31) bildet.

2. Maschine nach Anspruch 1, dadurch gekennzeichnet, daß in jeder Reckstrecke (31) nach optischer Abtastung (bei P₁-P₄) von Folienmarkierungen zur Herstellung des Rapports zwischen Deckelaufdruck und Becherteilung die Längenuntermaß aufweisende Deckelfolie (D₁-D₄) zwischen zwei Klemmstellen mittels Querauslenkung (bei 36) bleibend längsgedehnt wird.

3. Maschine nach Anspruch 1, dadurch gekennzeichnet, daß jeder Rollenhalter (R₁-R₄) eine von einer Deckelfolien-Schlaufe (S) umschlungene Tastwalze (24) aufweist, welche zur Regelung der Schlaufenlänge in Wirkungsverbindung mit einer Bremse (26) steht, mittels welcher eine auf der korrespondierenden Rollenhalterachse (20) aufgenommene Vorratsrolle (V₁-V₄) abbremsbar ist.

4. Maschine nach Anspruch 3, dadurch gekennzeichnet, daß die Tastwalze (24) endseitig eines einen einarmigen Hebel darstellenden Haltearms (25) gelagert ist, der benachbart seinem mit der Rollenhalterachse (20) koaxialen Lagerbereich die Bremse (26) betätigt.

5. Maschine nach einem der Ansprüche 1, 3 und 4, dadurch gekennzeichnet, daß die Rollenhalterachsen (20) der Rollenhalter (R₁-R₄) anaxial zueinander angeordnet sind.

6. Maschine nach Anspruch 5, dadurch gekennzeichnet, daß jeder Rollenhalter (R₁-R₄) eine nur einseitig an einem Befestigungsorgan (19) befestigte Rollenhalterachse (20) aufweist, auf welcher die Vorratsrolle (V₁-V₄) jeweils einseitig aufsteckbar fliegend angeordnet ist.

7. Maschine nach Anspruch 6, dadurch gekennzeichnet, daß alle Rollenhalterachsen (20) parallel zueinander angeordnet sind.

8. Maschine nach Anspruch 7, dadurch gekennzeichnet, daß die Rollenhalterachsen quer zur Becher-Förderrichtung (x) gestaffelt angeordnet sind und daß jede Vorratsrolle (V₁-V₄) und ihr sich über die Deckelsiegelfolien-Führungsbahn (zwischen V₁-V₄ und 17) erstreckender Bereich der Deckelfolie (D₁-D₄) mit der dazugehörigen Becherbahn (B₁-B₄) fluchten.

9. Maschine nach Anspruch 7 oder nach Anspruch 8, dadurch gekennzeichnet, daß die Rollenhalterachsen (20) in Becher-Förderrichtung (x) gestaffelt angeordnet sind.

10. Maschine nach einem der Ansprüche 7 bis 9, dadurch gekennzeichnet, daß die Rollenhalterachsen (20) oberhalb der Becher-Förderebene (E) in unterschiedlichen Höhen angeordnet sind.

11. Maschine nach einem der Ansprüche 1 und 3 bis 10, dadurch gekennzeichnet, daß, jede Vorratsrolle (V₁-V₄) auf ihrer zugehörigen Rollenhalterachse (20) in Achsrichtung justierbar angeordnet ist.

12. Maschine nach einem der Ansprüche 1, 3 bis 10, dadurch gekennzeichnet, daß alle Rollenhalter (R₁-R₄) auf einer ebenen Platte (19), die ein gemeinsames Befestigungsorgan bildet, befestigt sind, wobei die Rollenhalterachsen (20) von der vertikal angeordneten Plattenebene orthogonal vorragen.

## Claims

1. Forming, filling and sealing machine for liquid to paste-like products, having a filling installation (15) for filling tub-shaped recesses (14) which are moulded in a plastic film, the tub film (11), and are coherent after moulding, said tub-shaped recesses being disposed parallel to the tub feed direction (x) in a plurality of tub tracks (B₁ - B₄) and at right angles to the feed direction (x) in a plurality of tub rows (Bᵣ) and, after filling, being closed in groups adhesively in a sealing apparatus (17) with the aid of at least one continuous lid foil (D₁ - D₄) which is removed from a supply roll (V₁ - V₄) disposed on a roll holder (R₁ - R₄), after which the tub-shaped recesses (14) are separated with the aid of a punching or cutting apparatus (37) into individual tubs (14A) and then packed, the lid foil (D₁ - D₄) being provided with individual lid imprints which are adapted to the tub size and in each tub track (B₁ - B₄) are identical to one another, and a longitudinal region of the lid foil guideway between the roll holder (R₁ - R₄) and the sealing apparatus (17) forming a stretching section (31) along which the correspondence between individual lid imprints and tub spacing may be established during a cycle-related stoppage time of the foil feed, characterized in that the lid foil is subdivided into separate single-track lid foil strips (D₁ - D₄), that the lid foil strips (D₁ - D₄) as regards their individual tub imprints differ from one another, that one lid foil strip (D₁ - D₄) is associated with each tub track (B₁ - B₄) of the still continuous tub film (11), that each lid foil strip (D₁ - D₄) forms a separate supply roll (V₁ - V₄) on a roll holder (R₁ - R₄), that associated with each lid foil strip (D₁ - D₄) on its guideway from the supply roll (V₁ - V₄) to the sealing apparatus (17) are separate guide means (23, 24; 27-30; 31) and that each lid foil strip (D₁ - D₄) forms a stretching section (31) which is functionally independent of correspondence defects in the other lid foil strips (D₁ - D₄).

2. Machine according to claim 1, characterized in that in each stretching section (31), after optical scanning (at P₁ - P₄) of foil markings to establish the correspondence between lid imprint and tub spacing, the longitudinally undersized lid foil (D₁ - D₄) is permanently longitudinally extended between two clamping points with the aid of lateral deflection (at 36).

3. Machine according to claim 1, characterized in that each roll holder (R₁ - R₄) has a contact cylinder (24), around which a lid foil loop (S) is wrapped and which, to regulate the loop length, is operationally connected to a brake (26), which is the means of braking a supply roll (V₁ - V₄) accommodated on the corresponding roll holder axis (20).

4. Machine according to claim 3, characterized in that the contact cylinder (24) is supported on one end of a holding arm (25), which comprises a one-armed lever and, in the vicinity of its bearing region coaxial with the roll holder axis (20), operates the brake (26).

5. Machine according to one of claims 1, 3 and 4, characterized in that the roll holder axes (20) of the roll holders (R₁ - R₄) are disposed anaxially relative to one another.

6. Machine according to claim 5, characterized in that each roll holder (R₁ - R₄) has a roll holder axis (20), which is fastened only at one end to a fastening element (19) and on which the supply roll (V₁ - V₄), mountable in each case from one side, is disposed in an overhung manner.

7. Machine according to claim 6, characterized in that all the roll holder axes (20) are disposed parallel to one another.

8. Machine according to claim 7, characterized in that the roll holder axes are arranged staggered at right angles to the tub feed direction (x) and that each supply roll (V₁ - V₄) and its region of lid foil (D₁ - D₄) extending over the lid sealing foil guideway (between V₁ - V₄ and 17) are aligned with the associated tub track (B₁ - B₄).

9. Machine according to claim 7 or according to claim 8, characterized in that the roll holder axes (20) are arranged staggered in tub feed direction (x).

10. Machine according to one of claims 7 to 9, characterized in that the roll holder axes (20) are arranged at different levels above the tub feed plane (E).

11. Machine according to one of claims 1 and 3 to 10, characterized in that each supply roll (V₁ -V₄) is arranged on its associated roll holder axis (20) so as to be adjustable in an axial direction.

12. Machine according to one of claims 1, 3 to 10, characterized in that all of the roll holders (R₁ - R₄) are fastened to a flat plate (19) which forms a common fastening element, the roll holder axes (20) projecting orthogonally from the vertically disposed plane of the plate.

## Revendications

1. Machine de formage, de remplissage et de fermeture, pour des produits liquides à pâteux, comportant un mmécanisme de remplissage destiné à remplir des cavités en forme de godets (14), façonnées à partir d'une feuille en matière synthétique, de la feuille à godets (11), obtenus par étirage profond, restés accrochés ensemble après la déformation par étirage profond et disposés parallèlement à la direction de transport (x) des godets, en formant plusieurs bandes de godets (B₁ à b₄), et transversalement par rapport à la direction de transport (x), en plusieurs rangées de godets (Bᵣ) et fermés, après leur remplissage, par groupes, de façon adhésive, dans un dispositif de fermeture (17), au moyen d'au moins une feuille à couvercles (D₁ à D₄) constituant un ensemble et extraite d'un rouleau de stockage (V₁ à V₄) disposé sur un porte-rouleau (R₁ à R₄), à la suite de quoi les cavités en forme de godets (14) sont séparées au moyen d'un dispositif d'estampage ou de découpage (37), en donnant des godets individuels (14A), puis emballées, la feuille à couvercles (D₁ à D₄) étant pourvue d'impressions de couvercles individuels, adaptées à la taille des godets, identiques les unes aux autres dans chaque bande de godets (B₁ à B₄) et où, entre le porte-rouleau (R₁ à R₄) et le dispositif de fermeture (17), une zone longitudinale de la bande de guidage de feuille à couvercles forme un tronçon d'étirage (31), sur lequel la mise en coïncidence des dessins peut être effectuée, entre l'opération d'application par pression de couvercles individuels et l'opération de division des godets, pendant un temps d'arrêt du transport cadencé de la feuille, caractérisée en ce que la feuille à couvercles est subdivisée en rubans de feuille à couvercles (D₁ à D₄) séparés et monobande, en ce que les rubans de feuille à couvercles (D₁ à D₄) présentent individuellement des impressions de couvercles individuels différentes, en ce qu'à chaque bande de godets (B₁ à B₄) de la feuille à godets (11) encore assemblée est associée un ruban de feuille à couvercles (D₁ à D₄), en ce que chaque ruban de feuille à couvercles (D₁ à D₄) forme un rouleau de stockage (V₁ à V₄) séparé, sur un porte-rouleau (R₁ à R₄) respectif, en ce qu'à chaque ruban de feuille à couvercles (D₁ à D₄) sont associés, sur sa trajectoire de guidage allant du rouleau de stockage (V₁ à V₄) au dispositif de fermeture (17), des moyens de guidage (23, 24; 27 à 30; 31) séparés et en ce que chaque ruban de feuille à couvercles (D₁ à D₄) forme un tronçon d'étirage (31) fonctionnellement indépendant d'erreurs dans la mise en coïncidence des dessins des autres rubans de feuille à couvercles (D₁ à D₄).

2. Machine selon la revendication 1,
caractérisée en ce que, dans chaque bande d'étirage (31), après exploration optique (en P₁ à P₄) des marquages de feuille, pour établir la mise en coïncidence de la répétition des dessins, entre l'opération d'application par pression de couvercles et l'opération de division des godets, la feuille à couvercles (D₁ à D₄) est soumise, si elle présente une longueur insuffisante, à une extension longitudinale permanente, entre deux points de serrage, au moyen d'une déformation transversale (en 36).

3. Machine selon la revendication 1,
caractérisée en ce que chaque porte-rouleau (R₁ à R₄) présente un rouleau palpeur (24), enlacé par une bouche de feuille à couvercles (S), relié fonctionellement, en vue d'assurer ue régulation de la longueur de la bouche, à un frein (26), à l'aide duquel un rouleau de stockage (V₁ à V₄) porté sur l'axe (20) du porte-rouleau correspondant est susceptible d'être freiné.

4. Machine selon la revendication 3,
caractérisée en ce que le rouleau palpeur (24) est monté rotatif à une extrémité d'un bras support (25), constituant un levier à un bras et actionnant le frein (26) au voisinage de sa zone de palier coaxiale par rapport à l'axe (20) du porte-rouleau.

5. Machine selon l'une des revendications 1, 3 et 4,
caractérisée en ce que les axes (20) des porte-rouleaux (R₁ à R₄) sont disposés les uns à côté des autres.

6. Machine selon la revendication 5,
caractérisée en ce que chaque porte-rouleau (R₁ à R₄) présente un axe (20) fixé seulement d'un côté sur un organe de fixation (19) et sur lequel chaque rouleau de stockage (V₁ à V₄) est disposé fou, en pouvant être enfilé d'un côté.

7. Machine selon la revendication 6,
caractérisée en ce que tous les axes (20) de porte-rouleaux sont parallèles entre eux.

8. Machine selon la revendication 7,
caractérisée en ce que les axes de porte-rouleaux sont disposés en échelons, transversalement par rapport à la direction de transport (x) des godets et en ce que chaque rouleau de stockage (V₁ à V₄) et la zone, s'étendant sur la bande de guidage de la feuille à couvercles à sceller (entre V₁ à V₄ et 17) de la feuille à couvercles (D₁ à D₄), sont alignés par rapport à la bande de godets (B₁ à B₄) associée.

9. Machine selon la revendication 7 ou 8,
caractérisée en ce que les axes (20) des porte-rouleaux sont disposés en échelons dans la direction de transport (x) des godets.

10. Machine selon l'une des revendications 7 à 9,
caractérisée en ce que les axes (20) des porte-rouleaux sont disposés au-dessus du plan de transport (E) des godets, à des niveaux différents.

11. Machine selon l'une des revendications 1 et 3 à 10,
caractérisée en ce que chaque rouleau de stockage (V₁ à V₄) est disposé réglable en direction axiale, sur son axe (20) de porte-rouleau associé.

12. Machine selon l'une des revendications 1, 3 à 10,
caractérisée en ce que tous les porte-rouleaux (R₁ à R₄) sont fixés sur une plaque (19) plane, formant un organe de fixation commun, les axes (20) des porte-rouleaux faisant saillie orthogonalement du plan de la plaque, qui est vertical.
